# EUROPÄISCHE PATENTSCHRIFT

(11) **EP 1 190 138 B1**
(45) Veröffentlichungstag und Bekanntmachung des Hinweises auf die Patenterteilung: **19.05.2004**
(21) Anmeldenummer: 00936882.0
(22) Anmeldetag: 14.06.2000
(51) Int. Cl.: D21F 5/00, F26B 3/30

(54) **INFRAROT-TROCKNUNGSEINHEIT MIT EINEM GASBEHEIZTEN INFRAROT-STRAHLER**
INFRARED DRYING UNIT WITH A GAS-HEATED INFRARED RADIATOR
UNITE DE CHAUFFAGE A INFRAROUGES COMPRENANT UN EMETTEUR D'INFRAROUGES CHAUFFE AU GAZ

(30) Priorität: 19.06.1999 DE 19928096
(43) Veröffentlichungstag der Anmeldung: 27.03.2002
(73) Patentinhaber: Voith Paper Patent GmbH, 89522 Heidenheim (DE)
(72) Erfinder: RIEPE, Uwe, D-45701 Herten (DE); AUST, Richard, D-41236 Mönchengladbach (DE); ARLINGHAUS, Peter, D-40223 Düsseldorf (DE); PANIAGUA, Juan, D-41836 Hückelhoven (DE); SCHICHT, Frank, D-41466 Neuss (DE); Geerlings Hubert, 41379 Brüggen (DE)
(74) Vertreter: Jantsch, Sigrid
(86) Internationale Anmeldenummer: PCT/EP2000/005447
(87) Internationale Veröffentlichungsnummer: WO 2000/079045

(56) Entgegenhaltungen:
- EP-B- 0 128 202
- US-A- 3 499 232

## Beschreibung

### Technisches Gebiet

Die Erfindung betrifft eine Infrarot-Trocknungseinheit mit einem gasbeheizten Infrarot-Strahler, der ein Strahlergehäuse aufweist, das in seinem Innern von einer gasdurchlässigen Brennerplatte in einen Verteilraum für das Gas-Luftgemisch und in einen Brennraum unterteilt ist. Im Brennraum wird ein großer Anteil der in den Verbrennungsabgasen enthaltenen Energie konvektiv an einen Festkörper übertragen, der diesen als Infrarot-Strahlung an der Vorderseite des Strahlers abgibt. Der Strahler wird von einem an seiner Gehäuserückwand befestigten Mischrohr gehalten, über das ein Gas-Luftgemisch dem Verteilraum zugeführt wird, wobei das Mischrohr an seinem dem Strahlergehäuse abgewandten Ende eine Gasdüse mit Gaszufuhr aufweist, an eine Luftzufuhr angeschlossen ist und an einem Haltegestell der Trocknungseinheit befestigt ist.

Das Strahlergehäuse ist an seiner Rückseite mit dem Haltegestell über läsbare Befestigungsmittel verbunden.

### Stand der Technik

Gasbeheizte Infrarot-Strahler werden bekannterweise in Trocknersystemen eingesetzt, die zum Trocknen bahnförmiger Materialien, beispielsweise Papier- oder Kartonbahnen, dienen. In Abhängigkeit von der Breite der zu trocknenden Bahn und der gewünschten Heizleistung wird die erforderliche Anzahl von Strahlem in einer oder mehreren Reihen zu einer Trocknungseinheit zusammengestellt, wobei die einzelnen Strahler unmittelbar nebeneinander mit fluchtenden Abstrahlflächen angeordnet sind. Eine gattungsgemäße Infrarot-Trocknungseinheit ist in der EP-0128202-B beschrieben.

### Darstellung der Erfindung

Gasbeheizte Infrarot-Strahler unterliegen im Betrieb einem Verschleiß, so daß es erforderlich ist, sie nach einer Nutzungsdauer zwischen ca. zwei und vier Jahren zu ersetzen. Weiterhin müssen sie in der Regel ein- bis zweimal pro Jahr gewartet werden, um zu überprüfen, ob die Gasdüsen im Mischrohr oder der Strahler selbst durch Verschmutzung in seiner Funktion beeinträchtigt ist. Der Austausch und die Wartung der bekannten Strahler ist sehr zeitaufwendig, da mehrere Montageschritte zum Lösen der Strahlergehäuse und zum Reinigen der Düsen durchgeführt werden müssen, wenn die Trocknungseinheit abgekühlt und somit nicht in Betrieb ist. Dies verursacht Stillstandszeiten der Anlage, in die die Trocknungseinheit integriert ist, beispielsweise einer Beschichtungsanlage für Papier- oder Kartonbahnen.

Der Erfindung liegt daher die Aufgabe zugrunde, eine gattungsgemäße Infrarot-Trocknungseinheit so zu verbessern, daß der Infrarot-Strahler möglichst schnell aus der Infrarot-Trocknungseinheit aus- und wieder eingebaut werden kann.

Diese Aufgabe wird gemäß der Erfindung dadurch gelöst, daß die lösbare Befestigungsmittel von der Vorderseite her manuell lösbar sind.

Die Strahler können so schnell von der gut zugänglichen Vorderseite her gelöst und wieder befestigt werden. Wartungsarbeiten an Teilen des Strahlergehäuses können außerhalb der Anlage ohne Zeitdruck durchgeführt werden.

Die Unteransprüche enthalten bevorzugte, da besonders vorteilhafte Ausgestaltungen einer erfindungsgemäßen Trocknungseinheit:

Bei der Ausführungsform gemäß Patentanspruch 2 ist das Strahlergehäuse an dem Ende des Mischrohrs mittels Schrauben festgeschraubt, die von der strahlenden Vorderseite des Strahlers her gelöst bzw. festgeschraubt werden können. Bevorzugt werden die Schrauben so gestaltet und so weit eingeschraubt, daß sich ihre Köpfe in den kühleren Verteilraum hinter der Brennerplatte und nicht in dem heißen Brennraum vor der Brennerplatte befinden, wie im Patentanspruch 3 beansprucht ist. Die Brennerplatte weist dann angepaßte Bohrungen auf, durch die der Schraubenkopf mit einem Werkzeug erreicht werden kann. Falls ein Metallgitter die Abstrahlfläche begrenzt, ist dieses entweder nur festgeklemmt, also schnell lösbar, oder es weist ebenfalls entsprechende Bohrungen auf.

Besonders vorteilhaft, da sehr schnell zu lösen, ist die Befestigung eines Strahlers mit einer Schnellkupplung gemäß Patentanspruch 4, die auf Druck gegen oder auf Zug an der Vorderseite des Strahlergehäuses, also durch eine Kraft parallel zur Achsrichtung des Mischrohres lösbar ist. Die Schnellkupplung basiert auf üblichen Kupplungsmechanismen und enthält als Kupplungsteile ein buchsenförmiges Halteteil und ein Einsteckteil, die miteinander gekuppelt werden können, wobei die Kupplungskraft von Federelementen aufgebracht wird, die unter Druck oder Zug das Einsteckteil wieder freigeben.

Die Schnellkupplung ist zwischen der Gehäuserückwand und dem Mischrohr (Patentanspruch 14) zwischen der Gaszufuhrleitung und der Gasdüse (Patentanspruch 5) oder innerhalb des Mischrohres angeordnet (Patentanspruch 12). Die Gasdüse ist vorteilhaft im Mischrohr befestigt. Bei der besonders vorteilhaften Ausführungsform nach Anspruch 5 wird die Gasdüse mit dem Mischrohr und dem daran befestigten Strahlergehäuse aus der Trocknungseinheit entfernt und kann somit außerhalb der Anlage gewartet werden. Bei der Ausführungsform nach Anspruch 12 verbleibt sie in der Anlage. Wenn die Gasdüse in einem Kupplungsteil der Schnellkupplung festgeschraubt ist (Patentanspruch 13), ist sie nach dem Lösen der Schnellkupplung zugänglich und kann einfach herausgeschraubt werden.

Die Patentansprüche 6 bis 11 enthalten bevorzugte, da besonders vorteilhafte Ausgestaltungen der Befestigungsmittel, wodurch der Infrarot-Strahler sicher und gasdicht am Haltegestell zu befestigen und durch Druck auf die Vorderseite des Strahlergehäuses lösbar ist.

Gemäß Anspruch 6 weist die Schnellkupplung ein Aufnahmeteil, ein gegen die Kraft einer Feder zumindest teilweise in das Aufnahmeteil schiebbares Einsteckteil, sowie einen Verriegelungsmechanismus mit einem Verriegelungselement und einem zugehörigen Aufnahmeelement auf, wobei das Verriegelungselement
- an einem Kupplungsteil befestigt ist,
- sich beim Zusammenfügen der Kupplungsteile in das am anderen Kupplungsteil befestigte Aufnahmeelement bewegt, und
- an einem Drehmechanismus gelagert ist, der bei einer Bewegung des Einsteckteils der Schnellkupplung gegen das Aufnahmeteil betätigt wird und wechselweise das Verriegelungselement in eine die Kupplungsteile zusammenhaltende Verriegelungsposition oder eine Entriegelungsposition bewegt, in der die Kupplungsteile voneinander gelöst werden können.

Die Unteransprüche 7 bis 11 enthalten besonders vorteilhafte Ausführungsformen einer derart gestalteten Infrarot-Trocknungseinheit.

### Kurze Beschreibung der Zeichnung

In der Zeichnung sind bevorzugte Ausführungsformen der Erfindung dargestellt.
- Figur 1: zeigt eine Ausführungsform eines Infrarot-Strahlers mit dem Mischrohr, an dem das Strahlergehäuse festgeschraubt ist.
- Figur 2: zeigt das Strahlergehäuse einer anderen Ausführungsform eines Strahlers im losgeschraubten Zustand.
- Figur 3: zeigt einen Schnitt durch einen Infrarot-Strahler mit einer Schnellkupplung.
- Figur 4: zeigt einen Schnitt durch das Ende der Gaszufuhrleitung mit dem Aufnahmeteil der Schnellkupplung.
- Figur 5: zeigt eine Seitenansicht der Elemente aus Figur 4.
- Figur 6: zeigt einen Schnitt durch das Mischrohr mit dem Einsteckteil der Schnellkupplung.
- Figur 7: zeigt eine Seitenansicht der Elemente von Figur 6.

### Wege zur Ausführung der Erfindung

Der Infrarot-Strahler enthält ein Strahlergehäuse 1, das von rechtwinklig zueinander angeordneten Seitenwänden 2 und einer Rückwand 3 begrenzt wird. Das Innere des Strahlergehäuses 1 wird von einer gasdurchlässigen Brennerplatte 5 unterteilt, deren Rückseite mit der Rückwand 3 einen Verteilraum für das zugeführte Gas-Luftgemisch bildet. In Strömungsrichtung hinter der Brennerplatte 5 folgt ein Brennraum 7, in dem das durch Bohrungen 8 in der Brennerplatte 5 strömende Gas-Luftgemisch verbrannt wird. Ein großer Anteil der Verbrennungsenergie wird konvektiv an Festkörper übertragen, die sie als Infrarot-Strahlung an der Vorderseite des Strahlers abgeben.

Bei den Ausführungsformen nach den Figuren 1 und 3 sind die Festkörper eine keramische Brennerplatte 5, sowie ein Gitter 23 mit Rahmen 4.

Bei der Ausführungsform nach Figur 2 sind die Festkörper mehrere Strahlkörper 24 und ein Gitter 23, das die Strahlkörper 24 hält. Bei allen Ausführungsformen bilden die Gitter 23 jeweils den Abschluß des Strahlers an der Vorderseite.

Das Strahlergehäuse 1 wird von einem an seiner Rückseite befestigten Mischrohr 9 gehalten, das in die Verteilkammer 6 mündet. Um das Gas-Luftgemisch gleichmäßig an der Rückseite der Brennerplatte 5 zu verteilen, ist in den Verteilraum 6 eine Prallplatte 10 angeordnet, gegen die das aus dem Mischrohr 9 zugeführte Gemisch strömt.

In das dem Strahlergehäuse 1 abgewandten oberen Ende des Mischrohrs 9 ist eine Gasdüse 11 eingeschraubt, an die eine Gaszuführleitung 12 angeschlossen ist. Die Gaszuführleitung 12 ist mit einer Sammelleitung 13 verbunden, aus der mehrere, nebeneinander angeordnete Strahler mit Gas 14 versorgt werden. Die Versorgung mit Luft 15 erfolgt über eine Hohltraverse 16, an der das Mischrohr 9 befestigt ist. Die Verbindungsleitung 17 für die Luftzufuhr mündet im oberen Teil des Mischrohrs 9 in eine das Auslaßende der Gasdüse 11 umfassende, nach unten offene Luftkammer 18, so daß in den Mischraum 19 des Mischrohrs 9 von oben ein Gas-Luftgemisch eingeleitet wird.

Mehrere Strahler sind über die Breite der zu trocknenden Bahn unmittelbar nebeneinander angeordnet und bilden eine Trocknungseinheit. Falls die gewünschte Heizleistung dies erfordert, sind mehrere Reihen in Bahnlaufrichtung hintereinander angeordnet. Die Strahler sind an einem Haltegestell der Trocknungseinheit befestigt. In den Ausführungsbeispielen nach den Figuren 1 und 3 dient die Hohltraverse 16, an der das Mischrohr 9 mit dem Gehäuse 1 befestigt ist, als Halter für die Strahler. Die Hohltraverse 16 ist somit Bestandteil des Haltegestells der Trocknungseinheit.

Wesentlich für die Erfindung ist, daß das Strahlergehäuse 1 mit dem Haltegestell (in Figuren 1 und 3 mit der Hohltraverse 16) über lösbare Befestigungsmittel verbunden ist, die von der strahlenden Vorderfläche her manuell lösbar sind.

In der Ausführungsform nach den Figuren 1 und 2 ist das Strahlergehäuse mit seiner Rückwand 3 am Ende des Mischrohres 9 mittels Schrauben 20 lösbar festgeschraubt. Dazu weist die Rückwand 3 einen Ringflansch 21 auf, der an einer flanschartigen Verbreiterung des Mischrohrs 9 festgeschraubt ist. Die Schrauben 20 sind so kurz, daß sich ihre mit einem Innensechskant versehenen Köpfe in der in Figur 1 dargestellten Befestigungsposition innerhalb des Verteilraums 3, also hinter der Brennerplatte 5 befinden. Beim Betrieb des Strahlers sind sie somit vollständig im flammenfreien Bereich des Strahlers und werden nicht unzulässig hoch erhitzt. Damit die Schrauben 20 von der strahlenden Vorderseite des Strahlers her gelöst werden können, weisen die Brennerplatte 5 und der Strahlkörper 4 angepaßte Bohrungen 22 auf, durch die ein Werkzeug zum Lösen und Festschrauben der Schrauben 20 geführt werden kann.

Nach weiteren Ausführungsformen der Erfindung ist das lösbare Befestigungsmittel eine Schnellkupplung , die durch Druck oder Zug auf die Vorderseite, also durch eine Zug- oder Druckkraft in Achsrichtung des Mischrohrs 9, gelöst werden kann. Die Schnellkupplung basiert auf üblichen Kupplungsmechanismen und besteht auf bekannte Weise aus einem buchsenförmigen Aufnahmeteil und einem Einsteckteil, die durch einen jeweils in Achsrichtung wirkenden Druck miteinander verklemmt und durch einen ebenfalls in Achsrichtung wirkenden Zug oder Druck voneinander gelöst werden können. Die Kupplungskraft wird von Federelementen aufgebracht, die unter Druck oder Zug das Einsteckteil wieder freigeben. Bevorzugt sind beide Kupplungsteile rohrförmig ausgebildet, damit das Gas, die Luft und/oder das Gas-Luftgemisch durch die Schnellkupplung strömen kann.

Wichtig für die Erfindung ist, daß die zum Verriegeln oder Lösen notwendige Kraft ausschließlich über die Vorderseite des Stahlergehäuses aufgebracht werden kann, ohne daß eine seitliche Bewegung des Strahlergehäuses 1 erforderlich ist.

Nach einer Ausführungsform ist die Schnellkupplung zwischen der Gehäuserückwand und dem Mischrohr angeordnet. Das Mischrohr verbleibt so beim Lösen mit dem Haltegestell verbunden, nur das Strahlergehäuse wird abgelöst.

Nach der bevorzugten Ausführungsform ist die Schnellkupplung am oberen Ende des Mischrohres zwischen der Gaszufuhrleitung und der Gasdüse angeordnet. Der lösbare Teil der Schnellkupplung enthält die Gasdüse. Es wird so der Strahler mit dem Mischrohr und der daran befestigten Gasdüse gelöst. Die Gaszufuhrleitung ist fest mit dem Haltegestell verbunden. Die Elemente für die Gaszuführung sind ausreichend stabil gestaltet, da sie im Betrieb als Halter für den Strahler mit dem Mischrohr dienen. Eine bevorzugte Ausführungsform eines derart gestalteten Infrarot-Strahlers ist in den Figuren 3 bis 7 dargestellt und wird nachfolgend detaillierter beschrieben:

Die Schnellkupplung besteht aus zwei Kupplungsteilen: Einem Aufnahmeteil mit der Gaszuführung (Figur 4, 5), das an der Hohltraverse 16 befestigt ist und einem Einsteckteil (Figur 6, 7), das vom oberen Ende des Mischrohres 9 gebildet wird.

Das Aufnahmeteil weist ein hülsenförmiges Gehäuse 24 auf, das an der Hohltraverse 16 als Teil des Haltegestells festgeschraubt ist. In seinem unteren Teil weist das Gehäuse 24 einen etwas verringerten Innendurchmesser auf, so daß sich am Übergang zwischen dem oberen Teil und dem unteren Teil ein umlaufender Vorsprung bildet. An der Gaszuführseite ist das Gehäuse 24 mit einem Stopfen 25 verschlossen, der eine zentrale Bohrung aufweist, an die die Gaszufuhrleitung 12 angeschlossen ist. Im Innern des Gehäuses 24 schließt sich an die Bohrung ein zentrales Rohr 26 an, über das eine Druckfeder 27 gezogen ist. Die Feder 27 drückt gegen ein Dichtstück 28, das dem Innendurchmesser des Gehäuses 24 angepaßt ist und eine zentrale Durchgangsbohrung 29 aufweist, in die das Ende des Rohrs 26 gasdicht eingepaßt ist. Das Dichtstück 28 läßt sich auf dem Rohr 26 axial verschieben, wobei seine obere Endposition von dem Stopfen 25, seine untere Endposition von dem Vorsprung an der Innenseite des Gehäuses 24 festgelegt wird. Das Gas kann so aus der Zuführleitung 12 durch das Rohr 26 und das Dichtstück 28 in den unteren, offenen Teil des Gehäuses 24 strömen, wo sich eine seitliche Öffnung 30 für die Luftzufuhr 17 befindet.

Das Einsteckteil der Schnellkupplung wird vom oberen Ende des Mischrohres 9 gebildet, das von der Gasdüse 11 abgeschlossen wird. Der Außendurchmesser des Endes des Mischrohrs 9 mit der Gasdüse 11 ist zum Einstecken dem Innendurchmesser des unteren Teils des Gehäuses 24 angepaßt. Beim Einstecken des Mischrohrs 9 mit der Gasdüse 11 in das Gehäuse 24 legt sich die obere Stimfläche der Gasdüse 11 dichtend an das Dichtstück 28 an, wobei sich die Düsenöffnung mit der Durchgangsbohrung 29 deckt, so daß Gas aus der Gaszufuhrleitung 12 zuströmen kann. Das Einsteckteil der Schnellkupplung (Ende des Mischrohrs 9 mit der Gasdüse 11) wird soweit gegen die Kraft der Feder 27 in das Gehäuse geschoben, daß sich -wie in Figur 3 gezeigt- wie Gasdüse 11 vollständig und der Mischraum 19 teilweise in dem Gehäuse 24 befindet. In dieser Position deckt sich eine seitliche Öffnung 31 im Mischrohr 9 mit der Öffnung 30 im Gehäuse 24, an die die Luftzufuhr 17 angeschlossen ist. Die Luft kann so durch die beiden Öffnungen 30, 31 in die Luftkammer 18 strömen.

Damit das Einsteckteil der Schnellkupplung am Mischrohr 9 gasdicht und fest, jedoch lösbar mit dem von dem Gehäuse 24 gebildeten Aufnahmeteil verbindbar ist, tragen beide Teile jeweils Elemente eines Verriegelungsmechanismus, der durch Druck auf die Vorderseite des Strahlergehäuses 1 lösbar ist. Der Verriegelungsmechanismus besteht aus einem an einem Teil der Schnellkupplung befestigten Verriegelungselement und einem zugehörigen Aufnahmeelement, das an dem anderen Schnellkupplungsteil befestigt ist. Beim Zusammenfügen der beiden Schnellkupplungsteile bewegt sich das Verriegelungselement in das Aufnahmeelement und wird dort verriegelt. Dazu ist es an einem Drehmechanismus gelagert, der bei einer Bewegung des Einsteckteils gegen das Aufnahmeteil betätigt wird. Der Drehmechanismus dreht das Verriegelungselement bei jeder Bewegung des Einsteckteils gegen das Aufnahmeteil wechselweise in einer die Kupplungsteile zusammenhaltende Verriegelungsposition und eine Entriegelungsposition, in der die Kupplungsteile voneinander gelöst werden können.

Bei dem bevorzugten Ausführungsbeispiel nach den Figuren 3 bis 7 ist das Verriegelungselement außen an einer Seite des Mischrohrs 9 befestigt. Es besteht aus einem Verriegelungsstift 33, der quer am Ende einer Welle 34 befestigt ist, die sich parallel zur Längsachse des Mischrohres 9 erstreckend drehbar am einem am Mischrohr 9 befestigten Vorsprung 32 gelagert ist. Über die Welle 34 ist eine Drehkulisse 35 gezogen, die bei jeder axialen Verschiebung relativ zur Welle 34 diese mit dem daran befestigten Verriegelungsstift 33 um 90° dreht. Das zugehörige Aufnahmeelement des Verriegelungsmechanismus ist an dem Gehäuse 24 des Aufnahmeteils der Schnellkupplung befestigt. Es besteht aus einer am Gehäuse 24 befestigten Aufnahmebuchse 36, in die der Verriegelungsstift 33 beim Zusammenfügen der Kupplungsteile bewegt wird. Die Aufnahmebuchse 36 enthält ein Schloß, in das das Ende der Welle 34 mit dem Verriegelungsstift 33 nach Art eines Schlüssels hineinbewegt wird. Beim Hineinbewegen in die Aufnahmebuchse 36 wird die Drehkulisse am Rand der Aufnahmebuchse 36 gehalten. Durch die anschließende Axialverschiebung in der Drehkulisse 35 wird die Welle 34 mit dem Verriegelungsstift 33 um 90° gedreht, so daß sich der Verriegelungsstift 33 in seiner Verriegelungsposition befindet, wie in Figur 1 dargestellt ist. In dieser Position wird er von der Kraft der Druckfeder 27 gehalten.

Die Schnellkupplung kann wieder gelöst werden, indem gegen die Vorderseite des Strahlergehäuses 1 gedrückt wird. Dabei bewegt sich das Einsteckteil mit der Gasdüse 11 gegen die Kraft der Druckfeder 27 weiter in das Gehäuse 24. Die Drehkulisse 35 dreht bei dieser Bewegung den Verriegelungsstift 33 um 90° in seine Entriegelungsposition in dem Schloß der Aufnahmebuchse 36. Das Einsteckteil der Schnellkupplung kann herausgezogen und somit das Mischrohr 9 mit dem daran befestigten Strahlergehäuse 1 gelöst werden.

Nach einer weiteren nicht in der Zeichnung dargestellten Ausführungsform ist die Schnellkupplung innerhalb eines zweiteiligen Mischrohres angeordnet, wobei der nichtlösbare Teil der Schnellkupplung die Gasdüse enthält. Dieser Teil mit der Gasdüse verbleibt so nach dem Ablösen den Strahlers an dem Haltegestell, ist jedoch zum Warten der Düse frei zugänglich.

Bei den beiden letzten Ausführungsformen ist bevorzugt die Gasdüse in einem Kupplungsteil der Schnellkupplung festgeschraubt. Sie ist so nach dem Lösen der Schnellkupplung zugänglich und kann einfach herausgeschraubt werden.

## Patentansprüche

1. Infrarot-Trocknungseinheit mit einem gasbeheizten Infrarot-Strahler
- der ein Strahlergehäuse (1) aufweist, das von einer gasdurchlässigen Brennerplatte (5) in einen Verteilraum (6) für das Gas-Luftgemisch und in einen Brennraum (7) unterteilt ist,
- dessen Vorderseite die Strahlung abgibt, und
- der von einem an seiner Rückseite befestigten Mischrohr (9) gehalten wird, über das ein Gas-Luftgemisch dem Verteilraum (6) zugeführt wird, wobei
das Mischrohr (9) an seinem dem Strahlergehäuse (1) abgewandten Ende eine Gasdüse (11) mit Gaszufuhr (12) aufweist, an eine Luftzufuhr (17) angeschlossen ist und an einem Haltegestell der Trocknungseinheit befestigt ist, und das Strahlergehäuse (1) an seiner Rückseite mit dem Haltegestell über lösbare Befestigungsmittel (20, 33 - 36) verbunden ist, **dadurch gekennzeichnet, daß** die lösbare Befestigungsmittel (20, 33-36) von der Vorderseite her manuell lösbar sind.

2. Infrarot-Trocknungseinheit nach Anspruch 1, **dadurch gekennzeichnet, daß** das Strahlergehäuse (1) am Mischrohr (9) mittels Schrauben (20) festgeschraubt ist, die von der Vorderseite her lösbar sind.

3. Infrarot-Trocknungseinheit nach Anspruch 2, **dadurch gekennzeichnet, daß** die Schrauben (20) so gestaltet und in ihrer Befestigungsposition so weit eingeschraubt sind, daß sich ihre Köpfe im Verteilraum (6) für das Gas-Luftgemisch befinden.

4. Infrarot-Trocknungseinheit nach Anspruch 1, **dadurch gekennzeichnet, daß** das lösbare Befestigungsmittel eine Schnellkupplung ist, die durch Druck auf die Vorderseite oder Zug an der Vorderseite lösbar ist.

5. Infrarot-Trocknungseinheit nach Anspruch 4, **dadurch gekennzeichnet, daß** die Schnellkupplung am oberen Ende des Mischrohrs (9) zwischen der Gaszufuhrleitung (12) und der Gasdüse (11) angeordnet ist, wobei der lösbare Teil der Schnellkupplung die Gasdüse (11) enthält, und daß die Gaszufuhrleitung (12) fest mit dem Haltegestell verbunden ist.

6. Infrarot-Trocknungseinheit nach Anspruch 4 oder 5, **dadurch gekennzeichnet, daß** die Schnellkupplung ein Aufnahmeteil, ein gegen die Kraft einer Feder (27) zumindest teilweise in das Aufnahmeteil schiebbares Einsteckteil, sowie einen Verriegelungsmechanismus mit einem Verriegelungselement (33) und einem zugehörigen Aufnahmeelement (36) aufweist, wobei das Verriegelungselement
- an einem Kupplungsteil befestigt ist,
- sich beim Zusammenfügen der Kupplungsteile in das am anderen Kupplungsteil befestigte Aufnahmeelement (36) bewegt, und
- an einem Drehmechanismus gelagert ist, der bei einer Bewegung des Einsteckteils der Schnellkupplung gegen das Aufnahmeteil betätigt wird und wechselweise das Verriegelungselement (33) in eine die Kupplungsteile zusammenhaltende Verriegelungsposition oder eine Entriegelungsposition bewegt, in der die Kupplungsteile voneinander gelöst werden können.

7. Infrarot-Trocknungseinheit nach Anspruch 6, **dadurch gekennzeichnet, daß** das Einsteckteil der Schnellkupplung am oberen Ende des Mischrohrs (9) angeordnet ist und die Gasdüse (11) enthält, und daß das Aufnahmeteil der Schnellkupplung an dem Haltegestell befestigt ist.

8. Infrarot-Trocknungseinheit nach Anspruch 6 oder 7, **dadurch gekennzeichnet, daß** das Aufnahmeteil ein hülsenförmiges Gehäuse (24) aufweist, das an einer Seite von einem Stopfen (25) verschlossen ist, der eine zentrale Bohrung aufweist, an die die Gaszufuhrleitung (12) angeschlossen ist, und in dem ein gegen die Kraft einer Druckfeder (27) verschiebbares Dichtstück (28) mit einer zentralen Durchgangsbohrung (29) angeordnet ist, durch die das Gas in den unteren, offenen Teil des Gehäuses (24) strömen kann.

9. Infrarot-Trocknungseinheit nach einem der Ansprüche 6 bis 8, **dadurch gekennzeichnet, daß** sich das Einsteckteil der Schnellkupplung soweit in das Aufnahmeteil einschieben läßt, daß sich die Gasdüse (11) vollständig im Aufnahmeteil befindet.

10. Infrarot-Trocknungseinheit nach einem der Ansprüche 6 bis 9, **dadurch gekennzeichnet, daß** das Verriegelungselement (33) und das Aufnahmeelement (36) des Verriegelungsmechanismus jeweils außen an dem Mischrohr (9) bzw. dem Gehäuse (24) des Aufnahmeteils befestigt sind.

11. Infrarot-Trocknungseinheit nach einem der Ansprüche 6 bis 10, **dadurch gekennzeichnet, daß** der Verriegelungsmechanismus einen Verriegelungsstift (33) und einer zugehörige Aufnahmebuchse (36) enthält, wobei der Verriegelungsstift (33) an einer Welle (34) befestigt ist, die mittels einer Drehkulisse (35) bei einer Bewegung des Einsteckteils der Schnellkupplung gegen den Aufnahmeteil gedreht wird.

12. Infrarot-Trocknungseinheit nach Anspruch 4, **dadurch gekennzeichnet, daß** die Schnellkupplung innerhalb eines zweiteiligen Mischrohres angeordnet ist, wobei der nichtlösbare Teil der Schnellkupplung die Gasdüse enthält.

13. Infrarot-Trockrungseinheit nach einem der Ansprüche 4 bis 12, **dadurch gekennzeichnet, daß** die Gasdüse in einem Kupplungsteil der Schnellkupplung festgeschraubt ist.

14. Infrarot-Trocknungseinheit nach Anspruch 4, **dadurch gekennzeichnet, daß** die Schnellkupplung zwischen der Gehäuserückwand und dem Mischrohr angeordnet ist.

## Claims

1. Infrared drying unit having a gas-heated infrared radiant heater
- which has a radiant heater housing (1) which is subdivided by a gas-permeable burner plate (5) into a distribution chamber (6) for the gas-air mixture and into a combustion chamber (7)
- whose front side emits the radiation, and
- which is held by a mixing tube (9) which is fixed at its rear side and via which a gas-air mixture is supplied to the distribution chamber (6),
the mixing tube (9) having, at its end facing away from the radiant heater housing (1), a gas jet (11) with gas feed (12), to which an air feed (17) is connected, and being fixed to a holding frame of the drying unit, and the radiant heater housing (1) being connected at its rear side to the holding frame via releasable fixing means (20, 33-36),
**characterized in that** the releasable fixing means (20, 33-36) can be released manually from the front side.

2. Infrared drying unit according to Claim 1, **characterized in that** the radiant heater housing (1) is screwed firmly to the mixing tube (9) by means of screws (20) which can be released from the front side.

3. Infrared drying unit according to Claim 2, **characterized in that** the screws (20) are configured and in their fixing position are screwed in to such an extent that their heads are located in the distribution chamber (6) for the gas-air mixture.

4. Infrared drying unit according to Claim 1, **characterized in that** the releasable fixing means is a quick-action coupling which can be released by pressure on the front side or by a pull on the front side.

5. Infrared drying unit according to Claim 4, **characterized in that** the quick-action coupling is arranged at the upper end of the mixing tube (9), between the gas feed line (12) and the gas jet (11), the releasable part of the quick-action coupling containing the gas jet (11), and **in that** the gas feed line (12) is firmly connected to the holding frame.

6. Infrared drying unit according to Claim 4 or 5, **characterized in that** the quick-action coupling has a holding part, an insertion part which can be pushed at least partly into the holding part counter to the force of a spring (27), and also a locking mechanism with a locking element (33) and an associated holding element (36), the locking element
- being fixed to a coupling part,
- moving into the holding element (36) fixed to the other coupling part when the coupling parts are joined together, and
- being mounted on a rotary mechanism which is actuated during a movement of the insertion part of the quick-action coupling towards the holding part and alternately moves the locking element (33) into a locking position holding the coupling parts together or into an unlocking position in which the coupling parts can be detached from each other.

7. Infrared drying unit according to Claim 6, **characterized in that** the insertion part of the quick-action coupling is arranged at the upper end of the mixing tube (9) and contains the gas jet (11), and **in that** the holding part of the quick-action coupling is fixed to the holding frame.

8. Infrared drying unit according to Claim 6 or 7, **characterized in that** the holding part has a sleeve-like housing (24), which is closed on one side by a plug (25) which has a central hole to which the gas feed line (12) is connected, and in which there is arranged a sealing piece (28) which can be displaced counter to the force of a compression spring (27) and has a central through-hole (29) through which the gas can flow into the lower, open part of the housing (24).

9. Infrared drying unit according to one of Claims 6 to 8, **characterized in that** the insertion part of the quick-action coupling can be inserted into the holding part to such an extent that the gas jet (11) is located completely in the holding part.

10. Infrared drying unit according to one of Claims 6 to 9, **characterized in that** the locking element (33) and the holding element (36) of the locking mechanism are respectively fixed to the outside of the mixing tube (9) and the housing (24) of the holding part.

11. Infrared drying unit according to one of Claims 6 to 10, **characterized in that** the locking mechanism contains a locking pin (33) and an associated holding bush (36), the locking pin (33) being fixed to a shaft (34) which is rotated by means of a slotted rotary guide (35) during a movement of the insertion part of the quick-action coupling towards the holding part.

12. Infrared drying unit according to Claim 4, **characterized in that** the quick-action coupling is arranged within a two-part mixing tube, the non-releasable part of the quick-action coupling containing the gas jet.

13. Infrared drying unit according to one of Claims 4 to 12, **characterized in that** the gas jet is screwed firmly in a coupling part of the quick-action coupling.

14. Infrared drying unit according to Claim 4, **characterized in that** the quick-action coupling is arranged between the rear wall of the housing and the mixing tube.

## Revendications

1. Unité de séchage à infrarouges comprenant un émetteur d'infrarouges chauffé au gaz,
- qui présente une enceinte d'émetteur (1), qui est divisée par une plaque de brûleurs perméable au gaz (5) en une chambre de répartition (6) pour le mélange gaz-air et une chambre de combustion (7),
- dont la face avant émet le rayonnement, et
- qui est maintenue par un tube de mélange (9) fixé à sa face arrière, par lequel un mélange gaz-air est envoyé dans la chambre de répartition (6),
dans laquelle le tube de mélange (9) présente à son extrémité située à l'opposé de l'enceinte d'émetteur (1) une tuyère à gaz (11) avec une arrivée de gaz (12), est raccordé à une arrivée d'air (17), est fixé à une structure de support de l'unité de séchage, et l'enceinte d'émetteur (1) est raccordée par sa face arrière à la structure de support par des moyens de fixation détachables (20, 33-36), **caractérisée en ce que** les moyens de fixation détachables (20, 33-36) sont détachables manuellement par la face avant.

2. Unité de séchage à infrarouges selon la revendication 1, **caractérisée en ce que** l'enceinte d'émetteur (1) est fixée au tube de mélange (9) au moyen de vis (20), qui peuvent être démontées par la face avant.

3. Unité de séchage à infrarouges selon la revendication 2, **caractérisée en ce que** les vis (20) sont configurées et sont profondément vissées dans leur position de fixation de telle façon que leurs têtes se trouvent dans la chambre de répartition (6) pour le mélange gaz-air.

4. Unité de séchage à infrarouges selon la revendication 1, **caractérisée en ce que** le moyen de fixation détachable est un couplage rapide, qui est détachable par une pression sur la face avant ou une traction sur la face avant.

5. Unité de séchage à infrarouges selon la revendication 4, **caractérisée en ce que** le couplage rapide est disposé à l'extrémité supérieure du tube de mélange (9) entre la conduite d'arrivée de gaz (12) et la tuyère à gaz (11), dans laquelle la partie détachable du couplage rapide contient la tuyère à gaz (11), et **en ce que** la conduite d'arrivée de gaz (12) est solidement assemblée à la structure de support.

6. Unité de séchage à infrarouges selon la revendication 4 ou 5, **caractérisée en ce que** le couplage rapide comporte une pièce de réception, une pièce mobile à engager au moins en partie dans la pièce de réception contre la force d'un ressort (27), ainsi qu'un mécanisme de verrouillage avec un élément de verrouillage (33) et un élément de réception associé (36), dans laquelle l'élément de verrouillage
- est fixé à une pièce de couplage,
- se déplace dans l'élément de réception (36) fixé à l'autre pièce de couplage lors de l'assemblage des pièces de couplage, et
- est monté sur un mécanisme rotatif, qui est actionné lors du déplacement de la pièce d'engagement du couplage rapide vers la pièce de réception et déplace l'élément de verrouillage (33) alternativement dans une position de verrouillage maintenant ensemble les pièces de couplage ou dans une position de déverrouillage, dans laquelle les pièces de couplage peuvent être séparées l'une de l'autre.

7. Unité de séchage à infrarouges selon la revendication 6, **caractérisée en ce que** la pièce d'engagement du couplage rapide est disposée à l'extrémité supérieure du tube de mélange (9) et contient la tuyère à gaz (11), et **en ce que** la pièce de réception du couplage rapide est fixée à la structure de support.

8. Unité de séchage à infrarouges selon la revendication 6 ou 7, **caractérisée en ce que** la pièce de réception comporte un boîtier en forme de douille (24), qui est fermé sur un côté par un bouchon (25) qui présente un perçage central, auquel la conduite d'arrivée de gaz (12) est raccordée et dans lequel est disposée une pièce d'étanchéité (28) coulissante contre la force d'un ressort de pression (27) avec un perçage central de passage (29) à travers lequel le gaz peut s'écouler dans la partie inférieure ouverte du boîtier (24).

9. Unité de séchage à infrarouges selon l'une quelconque des revendications 6 à 8, **caractérisée en ce que** la pièce d'engagement du couplage rapide peut être enfoncée dans la pièce de réception jusqu'à ce que la tuyère à gaz (11) se trouve entièrement dans la pièce de réception.

10. Unité de séchage à infrarouges selon l'une quelconque des revendications 6 à 9, **caractérisée en ce que** l'élément de verrouillage (33) et l'élément de réception (36) du mécanisme de verrouillage sont chacun fixés extérieurement au tube de mélange (9) respectivement au boîtier (24) de la pièce de réception.

11. Unité de séchage à infrarouges selon l'une quelconque des revendications 6 à 10, **caractérisée en ce que** le mécanisme de verrouillage comprend une tige de verrouillage (33) et une douille de réception correspondante (36), dans laquelle la tige de verrouillage (33) est fixée à un arbre (34), qui tourne au moyen d'une coulisse rotative (35) lors d'un déplacement de la pièce d'engagement du couplage rapide vers la pièce de réception.

12. Unité de séchage à infrarouges selon la revendication 4, **caractérisée en ce que** le couplage rapide est disposé à l'intérieur d'un tube de mélange en deux parties, dans laquelle la partie non détachable du couplage rapide contient la tuyère à gaz.

13. Unité de séchage à infrarouges selon l'une quelconque des revendications 4 à 12, **caractérisée en ce que** la tuyère à gaz est vissée solidement dans une pièce de couplage du couplage rapide.

14. Unité de séchage à infrarouges selon la revendication 4, **caractérisée en ce que** le couplage rapide est disposé entre la paroi arrière de l'enceinte et le tube de mélange.
